# EUROPÄISCHE PATENTSCHRIFT

(11) **EP 4 077 833 B1**
(45) Veröffentlichungstag und Bekanntmachung des Hinweises auf die Patenterteilung: **30.08.2023**
(21) Anmeldenummer: 20800891.2
(22) Anmeldetag: 03.11.2020
(51) Int. Cl.: E04F 15/02

(54) **UNTERKONSTRUKTION FÜR EINEN BODENBELAG**
SUBSTRUCTURE FOR FLOORING
SOUS-STRUCTURE POUR REVÊTEMENT DE SOL

(30) Priorität: 20.12.2019 DE 102019135419
(43) Veröffentlichungstag der Anmeldung: 26.10.2022
(73) Patentinhaber: NOVO-TECH GMBH & CO. KG, 06449 Aschersleben (DE)
(72) Erfinder: SASSE, Holger, 06449 Aschersleben (DE)
(74) Vertreter: Dantz, Jan Henning
(86) Internationale Anmeldenummer: PCT/EP2020/080778
(87) Internationale Veröffentlichungsnummer: WO 2021/121757

(56) Entgegenhaltungen:
- EP-A2- 2 816 173
- WO-A1-2007/048204
- WO-A1-2008/105012
- DE-A1-102013 109 845
- FR-A1- 2 702 506
- GB-A- 2 425 548

## Beschreibung

Die vorliegende Erfindung betrifft Unterkonstruktion für einen Bodenbelag, mit einem auf einem Untergrund abstellbaren Basiselement, einem in der Höhe verstellbaren Stützelement zur Halterung eines Balkens, auf dem der Bodenbelag montierbar ist, wobei das Stützelement über mindestens ein drehbares, mit einem Innengewinde und einem Außengewinde versehenes Zwischenglied höhenverstellbar an dem Basiselement abgestützt ist.

Die EP 2 754 773 B1 offenbart eine Unterkonstruktion für einen Bodenbelag, bei dem ein auf dem Untergrund abstellbarer Block vorgesehen ist, an dem ein Halter in unterschiedlichen Höhen aufgesteckt werden kann. Über den Halter lässt sich ein Balken zur Abstützung des Bodenbelages in der gewünschten Höhe montieren. Der Halter ist dabei auch gegen ein vertikales Anheben nach oben gesichert. Mit dem Block lassen sich allerdings nur geringe Höhenunterschiede in einem vorbestimmten Raster ausgleichen.

Die EP 2 734 685 B1 offenbart einen Bodenaufbau, bei dem eine Vielzahl von Paneelen auf einer Unterkonstruktion federnd elastisch gelagert sind. Hierfür umfasst die Unterkonstruktion einen elastisch gelagerten Balken, der über ein Befestigungsmittel gegen Anheben gesichert ist. Die Unterkonstruktion weist keinen Verstellmechanismus zum Ausrichten der Höhe auf, was gerade bei einer Verlegung des Bodenbelages mit einer vorbestimmten Neigung nachteilig ist.

WO 2008 / 105012 A1 offenbart ein Trägersystem für angehobene Bodenbeläge, bei dem höhenverstellbare Stützen mit mehreren Gewindeteilen vorgesehen sind, um einen Balken abzustützen. Ein ähnliches Trägersystem offenbart auch WO 2007 / 048 204 A1.

DE 10 2013 109 845 A1 offenbart ein Lager für eine Unterkonstruktion für eine Terrasse, das über Gewindeteile höhenverstellbar ist.

In der FR 2 702 506 A1 ist ein mehrteiliger Träger zur Abstützung eines Bodenbelages offenbart, bei dem hülsenförmige Teile jeweils ein Außen- und eine Innengewinde für die Höhenverstellung umfassen.

EP 2 816 173 A2 offenbart eine höhenverstellbare Vorrichtung für die Abstützung einer Terrasse.

GB 2 425 548 A offenbart Gewindeteile zur Abstützung eines Bodens.

Es ist daher Aufgabe der vorliegenden Erfindung, eine Unterkonstruktion für einen Bodenbelag zu schaffen, die eine Höhenverstellung über eine große Wegstrecke ermöglicht und leicht zu montieren ist.

Diese Aufgabe wird mit einer Unterkonstruktion für einen Bodenbelag mit den Merkmalen des Anspruches 1 gelöst.

Bei dem erfindungsgemäßen Bodenbelag ist das Stützelement über mindestens ein drehbares, mit einem Innengewinde und einem Außengewinde versehenes Zwischenglied höhenverstellbar an dem Basiselement abgestützt. Dadurch kann über ein Drehen des Zwischengliedes das Stützelement relativ zu dem Basiselement stufenlose in der Höhe verstellt werden, wobei eine axiale Verstellung sowohl über das Innengewinde als auch das Außengewinde erfolgen kann, um durch eine Drehbewegung eine vergleichsweise große axiale Bewegung zu ermöglichen. Die Höhe des Stützelementes lässt sich somit auf einfache Weise einstellen, beispielsweise um ein Gefälle des Bodenbelages einzustellen.

Vorzugsweise ist das Stützelement mit dem Balken gegen ein Anheben gesichert. Gerade bei einem im Freien außerhalb eines Gebäudes verlegten Bodenbelag kann durch Windlasten eine Sogwirkung entstehen, gegen die der Bodenbelag gesichert werden muss. Hierfür kann der Bodenbelag über entsprechende Befestigungsmittel an dem Balken und/oder dem Stützelement fixiert sein.

Für eine einfache Montage kann der Verstellweg des Stützelementes von der höchsten Position in die niedrigste Position mindestens 120 mm, insbesondere zwischen 180 mm bis 300 mm, betragen. Dadurch können auch größere Unebenheiten an einem Untergrund ausgeglichen werden. Zudem kann der Balken vorzugsweise in der tiefsten Position mit einer Höhe von unter 40 mm, insbesondere zwischen 25mm bis 36mm, an dem Stützelement montiert werden, so dass auch ein flacher Aufbau möglich ist.

Das Basiselement umfasst gemäß einer ersten erfindungsgemäßen Variante eine nutförmige Aufnahme, in die der Balken in der niedrigsten Position des Stützelementes einfügbar ist. Dadurch kann das Basiselement einen großvolumigen Aufbau besitzen, insbesondere um ein ausreichendes Eigengewicht bereitzustellen und ein Anheben des Bodenbelages bei entsprechenden Windkräften zu vermeiden. Durch die nutförmige Aufnahme kann die tiefste Position des Stützelements nahe am Untergrund positioniert werden, obwohl das Basiselement ein ausreichendes Eigengewischt besitzt, um ein Anheben des Bodenbelages durch Wind zu vermeiden. Für die Verlegung des Bodenbelages können pro Quadratmeter zwischen 3 und 10, insbesondere 4 bis 6 Basiselemente angeordnet werden. Der Bodenbelag kann dadurch schwimmend verlegt werden, also ohne Befestigungsmittel, die in den Untergrund eingebracht werden müssen. Dadurch kann auch eine einfache Verlegung auf einem Dach erfolgen, ohne dass die Dachhaut beschädigt wird.

In einer bevorzugten Ausgestaltung ist das mindestens eine Zwischenglied als Hülse ausgebildet. Das Zwischenglied kann dabei an der Hülse sowohl ein Innengewinde als auch ein Außengewinde aufweisen, wobei die Gewinde nicht durchgängig über den gesamten Umfang ausgebildet sein müssen, sondern diese können auch abschnittsweise oder unterbrochen vorgesehen werden. Zwischen dem Basiselement und dem Stützelement können dabei mehrere ineinander greifende Zwischenglieder vorgesehen sein, beispielsweise zwei, drei oder vier Zwischenglieder, die jeweils nacheinander durch Drehen relativ zueinander verstellbar sind, so dass das oberste Zwischenglied auf einem oder mehreren unteren Zwischengliedern abgestützt ist und das unterste Zwischenglied an einem Gewinde des Basiselementes gehalten ist.

Vorzugsweise weist das Basiselement ein Innengewinde an einer kreisförmigen Aufnahme auf, in die das mindestens eine Zwischenglied, insbesondere alle Zwischenglieder in der untersten Position einfügbar sind. Die Zwischenglieder können dabei gemäß einer zweiten erfindungsgemäßen Variante an gegenüberliegenden Seiten jeweils eine Aussparung zur Durchführung des Balkens aufweisen, so dass eine besonders kompakte Bauweise möglich ist. Die Zwischenglieder können dabei aus Kunststoff hergestellt sein und weisen ein integral ausgebildetes Innen- und Außengewinde auf. Das oberste Zwischenglied kann dabei eine geringere Höhe besitzen als die unteren Zwischenglieder, da an dem obersten Zwischenglied fixiert ist.

In einer bevorzugten Ausgestaltung beträgt das Gewicht des Basiselementes mehr als 2 kg, insbesondere zwischen 2 kg und 10 kg, beispielsweise 3 bis 6 kg. Dadurch kann die Unterkonstruktion ein ausreichendes Eigengewicht besitzen, um lose auf einem Untergrund abgestellt zu werden und gleichzeitig ein Anheben des Bodenbelages bei gewöhnlichen Windlasten zu vermeiden. Das Gewicht des Basiselementes kann dabei im Wesentlichen durch das Füllmaterial bereitgestellt werden, beispielsweise Sand oder Beton. Das Füllmaterial kann dann in eine oder mehrere Hohlkammern oder Aufnahmen an dem Formkörper aus Kunststoff eingebracht werden.

Vorzugsweise weist das Stützelement eine Auflage auf, die über ein Lagerelement, ein Federelement oder eine Kugelkalotte verschwenkbar gelagert ist. Dadurch kann eine Ausrichtung des Balkens in verschiedene Richtungen erfolgen, je nachdem, in welche Richtung ein Gefälle oder ein Ausgleich einer Unebenheit erfolgen muss. Die Verschwenkbarkeit erfolgt vorzugsweise nicht nur um eine Achse, sondern eine Verschwenkbarkeit ist vorzugsweise in mehrere Richtungen möglich, beispielsweise über eine Hohlkalotte.

Das Stützelement weist vorzugsweise ein mit dem Zwischenglied über ein Gewinde in Eingriff stehendes erstes Teil und ein an dem ersten Teil drehbar gelagertes zweites Teil mit einer Auflage für den Balken auf. Dadurch kann zur Höhenverstellung das erste Teil gedreht werden, um dann ein oder mehrere Zwischenglieder nachfolgend zu drehen, bis ein entsprechender Anschlag an dem ersten Teil oder den Zwischengliedern erreicht ist. Nach Erreichen des Anschlages wird dann das jeweils nächste Zwischenglied in eine Drehbewegung versetzt, wenn das erste Teil gedreht wird. Hierfür kann eine entsprechende Werkzeugaufnahme an dem ersten Teil ausgebildet sein, beispielsweise ein Inbus, Schlitz oder Kreuzschlitz.

Für eine einfache Verschwenkbarkeit an dem Stützelement kann das erste Teil des Stützelementes eine kugelförmige Kalotte aufweisen, an der eine Aufnahme eines zweiten Teils des Stützelementes gehalten ist. Dadurch kann eine Schwenkbewegung, beispielsweise um mindestens 7° zu unterschiedlichen Richtungen ausgeführt werden.

Für eine einfache Fixierung eines Balkens an dem Stützelement kann das Stützelement zwei Rasthaken aufweisen, die einen Abschnitt des Balkens U-förmig umgreifen. Die Rasthaken können dabei mit einem hakenförmigen Abschnitt in eine Nut oder Aufnahme des Balkens eingreifen und diesen somit gegen ein Anheben sichern.

Die Erfindung wird nachfolgend anhand eines Ausführungsbeispiels mit Bezug auf die beigefügten Zeichnungen näher erläutert. Es zeigen:
- Figuren 1A und 1B: zwei perspektivische Ansichten einer erfindungsgemäßen Unterkonstruktion in einer unteren Position;
- Figuren 2A und 2B: zwei Ansichten der Unterkonstruktion der Figur 1;
- Figuren 3A und 3B: zwei Ansichten der Unterkonstruktion der Figur 1, teilweise im Schnitt;
- Figuren 4A und 4B: zwei perspektivische Ansichten der Unterkonstruktion der Figur 1 in einer ausgefahrenen Position;
- Figuren 5A und 5B: zwei Seitenansichten der Unterkonstruktion der Figur 4, und
- Figuren 6A und 6B: zwei Ansichten der Unterkonstruktion der Figur 4, teilweise im Schnitt.

Eine Unterkonstruktion 1 für einen Bodenbelag umfasst ein Basiselement 2 und ein Stützelement 3, das höhenverstellbar an dem Basiselement 2 gehalten ist. In den Figuren 1A und 1B ist die Unterkonstruktion 1 in einer abgesenkten Position gezeigt, in der das Stützelement 3 innerhalb des Basiselementes 2 aufgenommen ist.

Das Basiselement 2 ist ein Formteil, insbesondere mit einem Kunststoffkörper, der mit einem Füllmaterial, wie Beton oder Sand, gefüllt ist, so dass das Basiselement ein Eigengewicht zwischen 2 kg und 10 kg besitzt, insbesondere zwischen 3,5 und 7 kg. Hierfür ist an dem Basiselement 2 eine innere Aufnahme 21 ausgebildet, in die Beton eingegossen werden kann. Optional können auch an der Oberseite entsprechende Aufnahmen für Füllmaterial ausgebildet sein. Das Füllmaterial kann statt durch Gießen auch lose auf oder in das Basiselement 2 eingebracht werden. Zudem können auch Vorsprünge und Aufnahmen zum besseren Stapeln mehrerer Basiselemente 2 aufeinander vorgesehen sein.

Wie aus der Unteransicht der Figur 1B erkennbar ist, umfasst das Basiselement eine ringförmige Aufnahme 22, die in der untersten Position des Stützelementes 3 mehrere Zwischenglieder 5, 6 und 7 umgibt. Die Zwischenglieder 5, 6 und 7 besitzen jeweils an ihrer Außenseite ein Außengewinde und an ihrer Innenseite ein Innengewinde und stehen ein Eingriff miteinander.

Das Basiselement 2 umfasst gemäß den Figuren 2A und 2B an seiner Oberseite eine nutförmige Aufnahme 20, in die in der untersten Position des Stützelementes 3 ein leistenförmiger Balken 4 eingefügt werden kann. Dadurch ist eine Höhe h einer Auflagefläche des Stützelementes zwischen 20 mm bis 50 mm, insbesondere 30 mm bis 40 mm, über dem Untergrund angeordnet.

In Figur 2B ist die Unterkonstruktion 1 mit einem Balken 4 dargestellt, der an dem Stützelement 3 abgestützt ist. Das Stützelement 3 umfasst hierfür zwei Rasthaken 30, die mit einem endseitigen Haken 31 in eine seitliche Nut des Balkens 4 eingreifen. Dadurch ist ein unterer Abschnitt des Balkens 4 von den beiden Rasthaken 30 U-förmig umgriffen, und der Balken 4 ist über die Rasthaken 30 gegen ein Anheben gesichert, beispielsweise weil Windlasten auf den Balken 4 über den Bodenbelag wirken. An dem Balken 4 kann ein Bodenbelag, beispielsweise Paneele für eine Terrasse, befestigt werden.

Wie in den Figuren 3A und 3B gezeigt ist, sind die Zwischenglieder 5, 6 und 7 im Wesentlichen hülsenförmig ausgebildet. Ein unteres Zwischenglied 5 weist einen unteren Ring 53 oder mehrere ringförmige angeordnete Abschnitte auf, der an der Außenseite ein Außengewinde besitzt, das in Eingriff mit einem Innengewinde 23 an dem Basisteil 2 steht. Das Außengewinde ist dabei in axiale vertikale Richtung kürzer ausgebildet als ein Innengewinde 52, das sich von dem Ring 53 bis zu einem oberen nach innen ragenden Anschlag 51 erstreckt.

Das Zwischenglied 6 umfasst ebenfalls einen unteren Ring 63 mit einem Außengewinde und einem Innengewinde 62, das am oberen Ende über einen nach innen ragenden Anschlag 61 begrenzt ist.

Ein weiteres Zwischenglied 7 umfasst einen unteren Ring 73 mit einem Außengewinde und ein Innengewinde 72, das sich in axiale Richtung etwas kürzer erstreckt als bei den Zwischenglieder 6 und 7 die Innengewinde 52 und 62. Auch das Zwischenglied 7 endet oben mit einem nach innen ragenden Anschlag 71.

Wie in Figur 3B ersichtlich ist, sind alle Zwischenglieder 5, 6 und 7 an gegenüberliegenden Seiten mit einer Aussparung zur Durchführung des Balkens 4 versehen, so dass der Balken 4 in der untersten Position im Wesentlichen in der nutförmigen Aufnahme 20 des Basiselementes 2 und den Aussparungen der Zwischenglieder 5, 6 und 7 aufgenommen ist. Eine Auflage 32 des Stützelementes 3 befindet sich daher innerhalb des Basiselementes 2.

In Figur 3B ist zudem erkennbar, dass das Stützelement 3 aus einem ersten Teil 8 gebildet ist, das mit einem Außengewinde in Eingriff mit dem Innengewinde 72 des Zwischengliedes 7 steht. Das erste Teil 8 weist eine nach oben ragende Kalotte 9 auf, an der das zweite Teil des Stützelementes 3 mit der Auflage 32 fixiert ist. Hierfür ist eine Aufnahme 33 vorgesehen, die die Kalotte 9 umgreift. In der Kalotte 9 ist ferner eine Werkzeugaufnahme 10 in Form eines Imbus ausgebildet, so dass zum Verstellen der Höhe des Stützelementes 3 das erste Teil 8 des Stützelementes 3 gedreht werden kann, bis dieses an den Anschlag 71 des Zwischengliedes 7 anschlägt. Dann wird bei einem weiteren Drehen des ersten Teils 8 des Stützelementes 3 das Zwischenglied 7 relativ zu dem weiteren Zwischenglied 6 gedreht, bis das Zwischenglied 7 an dem Anschlag 61 anschlägt. Eine weitere Drehung an dem ersten Teil 8 führt zu einem Drehen des Zwischengliedes 6, bis dieses an dem Anschlag 51 des Zwischengliedes 5 anschlägt. Durch ein weiteres Drehen des ersten Teils 8 kann dann das Zwischenglied 5 gedreht werden, bis dieses mit dem Außengewinde 53 an einem Anschlag des Innengewindes 23 anschlägt.

In den Figuren 4A und 4B ist die Unterkonstruktion 1 in der maximal ausgefahrenen Position gezeigt, in der das Stützelement 3 mit der Auflage 32 in einer Höhe zwischen 100 mm bis 400 mm, insbesondere 200 mm bis 300 mm, über dem Untergrund angeordnet ist. Es ist erkennbar, dass das Zwischenglied 5 an gegenüberliegenden Seiten jeweils eine Aussparung 50, das Zwischenglied 6 eine Aussparung 60 und das Zwischenglied 7 eine Aussparung 70 zum Durchführen des Balkens 4 in der abgesenkten Position aufweist. Die Zwischenglieder 5, 6 und 7 sind nun nicht mehr ineinander geschachtelt angeordnet, wie in Figur 1, sondern überragen sich gegenseitig und sind nur im Bereich der Außengewinde an den Ringen 53, 63 und 73 miteinander in Eingriff. Durch das erhebliche Gewicht des Basiselementes 2 ist das Stützelement 3 fest an einem Untergrund gehalten, auch wenn Sogkräfte an einem Bodenbelag auf den Balken 4 wirken.

In Figur 4B ist das Innengewinde 23 an dem Basiselement 2 zu sehen, das integral ausgebildet ist und eine Aussparung 24 im Bereich der leistenförmigen Aufnahme 20 besitzt. Ein Innengewinde 52 des Zwischengliedes 5 ist versetzt oberhalb des Innengewindes 23 angeordnet.

In den Figuren 5A und 5B ist erkennbar, dass das Außengewinde an dem Ring 63 des Zwischengliedes 6 im Bereich der Aussparung 50 hervorsteht, aber im Übrigen an dem Innengewinde 52 des Zwischengliedes 5 gehalten ist. Ähnlich ist bei dem Zwischenglied 6 im Bereich der Aussparung 60 das hervorstehende Außengewinde an dem Ring 73 des Zwischengliedes 7 erkennbar, das im Übrigen in Eingriff mit dem Innengewinde 62 des Zwischengliedes 6 steht. Das oberste Zwischenglied 7 weist ebenfalls eine Aussparung 70 auf, in der das hervorstehende Außengewinde am äußeren Umfang des ersten Teils 8 erkennbar ist, das in Eingriff mit dem Innengewinde 72 des Zwischengliedes 7 steht.

Das erste Teil 8 des Stützelementes 3 weist neben der mittig angeordneten Werkzeugaufnahme 10 noch weitere Öffnungen 80 auf, die insbesondere zur Entwässerung dienen.

In Figur 6B ist die Unterkonstruktion 1 im Schnitt dargestellt, und es ist erkennbar, dass die Zwischenglieder 5, 6 und 7 jeweils bis zu den entsprechenden Anschlägen 51, 61, 71 gedreht wurden, um die maximal angehobene Position zu erreichen.

Durch die Lagerung des Stützelementes 3 an der Kalotte 9 kann die Auflage 32 in verschiedene Richtungen verschwenkt werden, beispielsweise um ein Gefälle herzustellen oder eine Unebenheit am Boden auszugleichen. Der Schwenkbereich der Auflage 32 relativ zu der Kalotte 9 kann beispielsweise mindestens 10° in alle Richtungen betragen.

Die dargestellte Unterkonstruktion 1 wird insbesondere für eine Verlegung von Bodenbelägen, wie Terrassen, im Außenbereich eingesetzt. Der Balken 4 dient dann als Auflage für Paneele, die im Wesentlichen senkrecht zur Längsrichtung des Balkens 4 verlegt werden. Statt Paneele können auch andere Belagselemente, wie Platten, auf dem Balken 4 verlegt werden, wobei der Bodenbelag schwimmend verlegt ist und durch das Eigengewicht gegen ein Anheben von dem Balken 4 gesichert ist. Dann kann der Bodenbelag durch Windkräfte nicht angehoben werden, ohne dass gleichzeitig auch die Unterkonstruktion 1 mit den schweren Basiselementen 2 angehoben wird.

In dem dargestellten Ausführungsbeispiel weist das Stützelement 3 zwei Rasthaken 30 zum Verlegen des Balkens 4 auf, in die der Balken 4 eingeschoben oder aufgesteckt werden kann. Es können natürlich auch andere Befestigungsmittel eingesetzt werden, um einen Balken 4 an dem Stützelement 3 zu fixieren.

Zudem kann das Basiselement 2 statt als Formkörper aus Kunststoff mit einem Füllmaterial auch aus einem Vollmaterial aus Beton oder einem anderen Gussmaterial hergestellt werden. Ferner kann das Basiselement auch durch Extrusion hergestellt sein.

Der Balken 4 und optional auch das Basiselement 2 können beispielsweise aus einer Mischung eines Polymerwerkstoffes mit Füllstoffen, insbesondere lignozellulosehaltigen Fasern, hergestellt werden. Dies ermöglicht einen Einsatz im Außenbereich aufgrund der Witterungsbeständigkeit des Materials.

In dem dargestellten Ausführungsbeispiel ist an dem Basiselement 2 ein Innengewinde ausgebildet, in dem drei Zwischenglieder 5, 6, 7 aufnehmbar sind. Es ist natürlich auch möglich, an dem Basiselement 2 auch nur ein Zwischenglied, zwei Zwischenglieder oder mehr als drei Zwischenglieder vorzusehen.

Zudem ist es möglich, das erste Teil 8 integral mit dem obersten Zwischenglied 7 auszubilden, um die Stabilität dieser Einheit zu erhöhen. Das erste Teil 8 kann optional auch integral mit der Auflage 32 ausgebildet sein, die dann nur über die Elastizität des ersten Teils 8 verschwenkbar ist.

### Bezugszeichenliste

- 1: Unterkonstruktion
- 2: Basiselement
- 3: Stützelement
- 4: Balken
- 5: Zwischenglied
- 6: Zwischenglied
- 7: Zwischenglied
- 8: erstes Teil
- 9: Kalotte
- 10: Werkzeugaufnahme
- 20: Aufnahme
- 21: Aufnahme
- 22: Aufnahme
- 23: Innengewinde
- 24: Aussparung
- 30: Rasthaken
- 31: Haken
- 32: Auflage
- 33: Aufnahme
- 50: Aussparung
- 51: Anschlag
- 52: Innengewinde
- 53: Ring
- 60: Aussparung
- 61: Anschlag
- 62: Innengewinde
- 63: Ring
- 70: Aussparung
- 71: Anschlag
- 72: Innengewinde
- 73: Ring
- 80: Öffnung
- h: Höhe

## Patentansprüche

1. Unterkonstruktion (1) für einen Bodenbelag, mit einem auf einem Untergrund abstellbaren Basiselement (2), einem in der Höhe verstellbaren Stützelement (3) zur Halterung eines Balkens (4), auf dem der Bodenbelag montierbar ist, wobei das Stützelement (3) über mindestens ein drehbares, mit einem Innengewinde und einem Außengewinde versehenes Zwischenglied (5, 6, 7) höhenverstellbar an dem Basiselement (2) abgestützt ist, **dadurch gekennzeichnet, dass** in dem mindestens einen Zwischenglied (5, 6, 7) an gegenüberliegenden Seiten eine Aussparung (50, 60, 70) zur Durchführung des Balkens (4) ausgebildet ist und/oder das Basiselement (2) eine nutförmige Aufnahme (20) aufweist, in die der Balken (4) in der niedrigsten Position des Stützelementes (3) einfügbar ist.

2. Unterkonstruktion nach Anspruch 1, **dadurch gekennzeichnet, dass** das Stützelement (3) den Balken (4) über Haltemittel (30) gegen ein Anheben sichert.

3. Unterkonstruktion nach Anspruch 1 oder 2, **dadurch gekennzeichnet, dass** das mindestens eine Zwischenglied (5, 6, 7) als Hülse ausgebildet ist.

4. Unterkonstruktion nach einem der vorhergehenden Ansprüche, **dadurch gekennzeichnet, dass** mehrere ineinander greifende Zwischenglieder (5, 6, 7) zwischen dem Basiselement (2) und dem Stützelement (3) vorgesehen sind.

5. Unterkonstruktion nach einem der vorhergehenden Ansprüche, **dadurch gekennzeichnet, dass** das Basiselement (2) ein Innengewinde (23) an einer kreisförmigen Aufnahme aufweist und das mindestens eine Zwischenglied (5), insbesondere alle Zwischenglieder (5, 6, 7) in die kreisförmigen Aufnahme einfügbar ist oder sind.

6. Unterkonstruktion nach einem der vorhergehenden Ansprüche, **dadurch gekennzeichnet, dass** das mindestens eine Zwischenglied (5, 6, 7), insbesondere alle Zwischenglieder (5, 6, 7), aus Kunststoff hergestellt ist oder sind.

7. Unterkonstruktion nach einem der vorhergehenden Ansprüche, **dadurch gekennzeichnet, dass** das Gewicht des Basisteils (2) zwischen 2 kg und 10 kg, insbesondere zwischen 3 bis 7 kg, beträgt.

8. Unterkonstruktion nach einem der vorhergehenden Ansprüche, **dadurch gekennzeichnet, dass** der Verstellweg des Stützelementes (3) von der höchsten Position in die niedrigste Position mindestens 120 mm, insbesondere zwischen 180 mm bis 300 mm, beträgt.

9. Unterkonstruktion nach einem der vorhergehenden Ansprüche, **dadurch gekennzeichnet, dass** das Stützelement (3) ein mit dem obersten Zwischenglied (7) über ein Gewinde in Eingriff stehendes erstes Teil (8) und ein drehbares, an dem ersten Teil (8) gelagertes zweites Teil mit einer Auflage (32) für den Balken (4) aufweist.

10. Unterkonstruktion nach Anspruch 9, **dadurch gekennzeichnet, dass** in dem ersten Teil (8) eine Werkzeugaufnahme (10) zum Drehen des ersten Teils (8) und/oder dem mindestens einen Zwischenglied (5, 6, 7) vorgesehen ist.

11. Unterkonstruktion nach Anspruch 4 und einem der vorhergehenden Ansprüche, **dadurch gekennzeichnet, dass** das oberste Zwischenglied (7) eine geringere Höhe besitzt als die darunter angeordneten Zwischenglieder (5, 6).

12. Unterkonstruktion nach einem der vorhergehenden Ansprüche, **dadurch gekennzeichnet, dass** an dem Stützelement (3) zwei Rasthaken (30) ausgebildet sind, die einen Abschnitt des Balkens (4) U-förmig umgreifen und gegen ein Anheben sichern.

13. Unterkonstruktion nach einem der vorhergehenden Ansprüche, **dadurch gekennzeichnet, dass** das Basiselement (2) einen Formkörper, insbesondere einen Hohlkörper aus Kunststoff aufweist.

14. Unterkonstruktion nach einem der vorhergehenden Ansprüche, **dadurch gekennzeichnet, dass** das Basiselement (2) mit einem Füllmaterial, wie Sand und/oder Beton beschwert ist oder aus diesem zumindest teilweise hergestellt ist.

## Claims

1. Substructure (1) for a floor covering, comprising a base element (2) which can be placed on an underlying surface, a support element (3) which can be adjusted in height for holding a beam (4), on which the floor covering can be mounted, wherein the support element (3) is supported in a height-adjustable manner on the base element (2) by means of at least one rotatable intermediate member (5, 6, 7) which is provided with an internal thread and an external thread, **characterized in that** a recess (50, 60, 70) for the passage of the beam (4) is formed in the at least one intermediate member (5, 6, 7) on opposite sides and/or the base element (2) has a groove-shaped receptacle (20) into which the beam (4) can be inserted in the lowest position of the support element (3).

2. Substructure according to claim 1, **characterized in that** the support element (3) secures the beam (4) against lifting via retaining means (30).

3. Substructure according to claim 1 or 2, **characterized in that** the at least one intermediate member (5, 6, 7) is designed as a sleeve.

4. Substructure according to one of the preceding claims, **characterized in that** a plurality of interlocking intermediate members (5, 6, 7) are provided between the base element (2) and the support element (3).

5. Substructure according to one of the preceding claims, **characterized in that** the base element (2) has an internal thread (23) on a circular receptacle and the at least one intermediate member (5), in particular all intermediate members (5, 6, 7), is or are insertable into the circular receptacle.

6. Substructure according to one of the preceding claims, **characterized in that** the at least one intermediate member (5, 6, 7), in particular all intermediate members (5, 6, 7), is or are made of plastic.

7. Substructure according to one of the preceding claims, **characterized in that** the weight of the base part (2) is between 2 kg and 10 kg, in particular between 3 to 7 kg.

8. Substructure according to one of the preceding claims, **characterized in that** the adjustment travel of the support element (3) from the highest position to the lowest position is at least 120 mm, in particular between 180 mm to 300 mm.

9. Substructure according to one of the preceding claims, **characterized in that** the support element (3) comprises a first part (8) engaged with the uppermost intermediate member (7) via a thread and a rotatable second part mounted on the first part (8) and having a support (32) for the beam (4).

10. Substructure according to claim 9, **characterized in that** a tool receptacle (10) for rotating the first part (8) and/or the at least one intermediate member (5, 6, 7) is provided in the first part (8).

11. Substructure according to claim 4 and one of the preceding claims, **characterized in that** the uppermost intermediate member (7) has a lower height than the intermediate members (5, 6) arranged thereunder.

12. Substructure according to one of the preceding claims, **characterized in that** two latching hooks (30) are formed on the support element (3), which engage around a section of the beam (4) in a U-shaped manner and secure it against lifting.

13. Substructure according to one of the preceding claims, **characterized in that** the base element (2) has a molded body, in particular a hollow body made of plastic.

14. Substructure according to one of the preceding claims, **characterized in that** the base element (2) is weighted with a filling material, such as sand and/or concrete, or is at least partially made of the same.

## Revendications

1. Sous-structure (1) pour un revêtement de sol, avec un élément de base (2) pouvant être posé sur un substrat, un élément d'appui (3) réglable en hauteur pour le maintien d'un tasseau (4) sur lequel le revêtement de sol peut être monté, lequel élément d'appui (3) s'appuie sur l'élément de base (2) avec possibilité de réglage en hauteur à l'aide d'au moins un élément intercalaire (5, 6, 7) capable de rotation et muni d'un filetage intérieur et d'un filetage extérieur, **caractérisée en ce qu'**une découpe (50, 60, 70) est formée dans l'au moins un élément intercalaire (5, 6, 7) sur des côtés opposés pour le passage du tasseau (4) et/ou l'élément de base (2) présente un logement (20) en forme de gorge dans lequel le tasseau (4) peut être introduit dans la position la plus basse de l'élément d'appui (3).

2. Sous-structure selon la revendication 1, **caractérisée en ce que** l'élément d'appui (3) retient le tasseau (4) à l'aide de moyens de maintien (30) pour l'empêcher de se soulever.

3. Sous-structure selon la revendication 1 ou 2, **caractérisée en ce que** l'au moins un élément intercalaire (5, 6, 7) est conçu comme une douille.

4. Sous-structure selon l'une des revendications précédentes, **caractérisée en ce que** plusieurs éléments intercalaires (5, 6, 7) en prise les uns dans les autres sont prévus entre l'élément de base (2) et l'élément d'appui (3).

5. Sous-structure selon l'une des revendications précédentes, **caractérisée en ce que** l'élément de base (2) présente un filetage intérieur (23) sur un logement circulaire et l'au moins un élément intercalaire (5), en particulier tous les éléments intercalaires (5, 6, 7), peut ou peuvent être introduit(s) dans le logement circulaire.

6. Sous-structure selon l'une des revendications précédentes, **caractérisée en ce que** l'au moins un élément intercalaire (5, 6, 7), en particulier tous les éléments intercalaires (5, 6, 7), est ou sont fabriqué(s) en matière plastique.

7. Sous-structure selon l'une des revendications précédentes, **caractérisée en ce que** l'élément de base (2) pèse entre 2 kg et 10 kg, en particulier entre 3 et 7 kg.

8. Sous-structure selon l'une des revendications précédentes, **caractérisée en ce que** la course de réglage de l'élément d'appui (3) entre la position la plus haute et la position la plus basse mesure au moins 120 mm, en particulier entre 180 mm et 300 mm.

9. Sous-structure selon l'une des revendications précédentes, **caractérisée en ce que** l'élément d'appui (3) comprend une première partie (8) en prise par un filetage avec l'élément intercalaire le plus haut (7) et une deuxième partie capable de rotation, supportée sur la première partie (8), avec un appui (32) pour le tasseau (4).

10. Sous-structure selon la revendication 9, **caractérisée en ce qu'**un réceptacle d'outil (10) est prévu dans la première partie (8) pour faire tourner la première partie (8) et/ou l'au moins un élément intercalaire (5, 6, 7).

11. Sous-structure selon la revendication 4 et l'une des revendications précédentes, **caractérisée en ce que** l'élément intercalaire le plus haut (7) est moins haut que les éléments intercalaires disposés en dessous (5, 6).

12. Sous-structure selon l'une des revendications précédentes, **caractérisée en ce que** sont formés sur l'élément d'appui (3) deux crochets d'enclenchement (30) qui entourent en U une section du tasseau (4) et l'empêchent de se soulever.

13. Sous-structure selon l'une des revendications précédentes, **caractérisée en ce que** l'élément de base (2) présente un corps moulé, en particulier un corps creux en matière plastique.

14. Sous-structure selon l'une des revendications précédentes, **caractérisée en ce que** l'élément de base (2) est lesté avec un matériau de remplissage tel que du sable et/ou du béton ou fabriqué au moins en partie à partir de celui-ci.
